# EUROPÄISCHE PATENTSCHRIFT

(11) **EP 3 360 648 B1**
(45) Veröffentlichungstag und Bekanntmachung des Hinweises auf die Patenterteilung: **31.03.2021**
(21) Anmeldenummer: 18155786.9
(22) Anmeldetag: 08.02.2018
(51) Int. Cl.: F15B 3/00, F15B 11/036, B25B 27/10, B25F 5/00, B21J 15/02, B21J 15/04, B21J 15/10, B21J 15/22, B21J 15/36, F15B 11/032, F15B 11/072

(54) **DRUCKERZEUGER MIT ZWEI PNEUMATIKKOLBEN**
PRESSURE GENERATOR WITH TWO PNEUMATIC PISTONS
GÉNÉRATEUR DE PRESSION À DEUX PISTONS PNEUMATIQUES

(30) Priorität: 13.02.2017 DE 102017102766
(43) Veröffentlichungstag der Anmeldung: 15.08.2018
(73) Patentinhaber: WS Wieländer + Schill Engineering GmbH & Co. KG, 78609 Tuningen (DE)
(72) Erfinder: Reitzig, Klaus, 58579 Schalksmühle (DE)
(74) Vertreter: Friderichs, Gunther

(56) Entgegenhaltungen:
- DE-A1-102011 111 533
- GB-A- 429 844
- Anonymous: "BOOK 2, CHAPTER 13: Pressure intensifier circuits", , 12. April 2009 (2009-04-12), Seiten 1-36, XP055483069, Gefunden im Internet: URL:http://www.hydraulicspneumatics.com/pr int/4705 [gefunden am 2018-06-11]

## Beschreibung

### Gebiet der Erfindung

Die Erfindung betrifft einen Druckerzeuger, welcher als pneumatisch-hydraulische Pumpe ausgebildet ist und welcher insbesondere für ein als Handgerät ausgebildetes Niet-, Stanz-, Press- oder Ziehwerkzeug verwendet wird.

Weiter betrifft die Erfindung ein Niet-, Stanz-, Press- oder Ziehwerkzeug, welches insbesondere im Karosseriebereich Verwendung findet.

### Hintergrund der Erfindung

Die Offenlegungsschrift DE 10 2011 111 533 A2 (WSEngineering GmbH & Co. KG) zeigt einen als hydraulischpneumatische Pumpe ausgebildeten Druckerzeuger, welcher insbesondere für Niet-, Stanz-, Press- oder Ziehwerkzeuge, die bei Karosseriearbeiten benötigt werden, Verwendung findet.

Folgendes Dokument zeigt einen als hydraulischpneumatische Pumpe arbeitenden Druckübersetzer der zur Realisierung höherer Drücke mit einer Doppel- oder Dreifachkolbenanordnung versehen werden kann: Anonymous: "Book 2, Chapter 13: Pressure intensifier circuits"; 12. April 2009 (2009-04-12), Seiten 1-36, XP055483069, Gefunden im Internet: URL:http://www.hydraulicspneumatics.com/print/4705 [gefunden am 2018-06-11]

Das Dokument GB 429 844 A zeigt eine Lokomotive mit einem Tandemkolben.

Der Druckerzeuger ist als kompaktes Handgerät ausgebildet und umfasst eine Schnellkupplung, über die eine Werkzeugapplikation, wie beispielsweise ein Nietgerät, mit dem Druckerzeuger verbunden werden kann.

Über einen Druckluftanschluss wird ein pneumatischer Kolben oszillierend angetrieben, welcher einen Hydraulikkolben bewegt, der einen kleineren Durchmesser aufweist.

Über die Auslegung der Kolbenflächen lässt sich ein derart hohes Übersetzungsverhältnis bereitstellen, dass an einem Standard-Druckluftanschluss mit einem Druck von weniger als 10 bar im Hydraulikbereich Drücke von mehreren 100 bar erzeugbar sind. Aufgrund des oszillierenden Arbeitsprinzips lässt sich gleichzeitig eine hinreichende Menge von Hydraulikfluid bewegen, um Niet-, Stanz-, Press- oder Ziehwerkzeuge, die einen hydraulischen Arbeitskolben umfassen, antreiben zu können.

Bereits durch dieses Werkzeugkonzept konnte ein universell funktionales Werkzeug bereitgestellt werden, welches auch bei der Verarbeitung von hochfesten Stählen sowie von Verbundmaterialien über eine hinreichende Kraft verfügt.

### Aufgabe der Erfindung

Der Erfindung liegt demgegenüber die Aufgabe zugrunde, die Leistung eines Druckerzeugers und damit die Leistung eines den Druckerzeuger umfassenden Niet-, Stanz-, Press- oder Ziehwerkzeugs weiter zu verbessern.

### Zusammenfassung der Erfindung

Die Aufgabe der Erfindung wird durch einen Druckerzeuger nach Anspruch 1 gelöst.

Bevorzugte Ausführungsformen und Weiterbildungen der Erfindung sind dem Gegenstand der abhängigen Ansprüche, der Beschreibung sowie den Zeichnungen zu entnehmen.

Die Erfindung betrifft einen Druckerzeuger.

Der Druckerzeuger ist als Handgerät ausgebildet. Vorzugsweise umfasst der Druckerzeuger einen Griff. Insbesondere umfasst der Druckerzeuger einen Griff mit einem Betätigungsorgan.

Der Druckerzeuger umfasst einen Druckluftanschluss.

Weiter umfasst der Druckerzeuger einen als pneumatisch-hydraulische Pumpe arbeitenden Druckübersetzer mit einem Pneumatikbereich und einem Hydraulikbereich.

Über den Druckübersetzer wird Luftdruck in Hydraulikdruck umgewandelt. Hierzu ist der Druckübersetzer als oszillierende Pumpe ausgebildet, d.h. bei einem Zug- oder Drückvorgang arbeitet der Druckübersetzer als pneumatisch-hydraulische Pumpe, wobei sich Pneumatik- und Hydraulikkolben wiederholt bewegen. Bei jedem Arbeitstakt wird Hydraulikfluid aus einem Puffervolumen angesaugt und über den Hydraulikkolben des Druckübersetzers mit hohem Druck in Richtung eines Hydraulikanschlusses für eine Werkzeugapplikation gefördert.

Der Pneumatikkolben ist größer als der Hydraulikkolben ausgebildet. Über das Verhältnis der Fläche des Pneumatikkolbens sowie der Fläche des Hydraulikkolbens wird das Übersetzungsverhältnis des Druckübersetzers bestimmt.

Weiter umfasst der Druckerzeuger eine selbstschließende Hydraulikkupplung zum Anschluss einer hydraulisch betriebenen Werkzeugapplikation.

Die selbstschließende Hydraulikkupplung ist insbesondere Teil einer Schnellkupplung, mit welcher die Werkzeugapplikation auch mechanisch mit dem Druckerzeuger verbunden werden kann.

Unter einer hydraulisch betriebenen Werkzeugapplikation wird ein mit dem Druckerzeuger koppelbarer Aufsatz verstanden, mit welchem ein Umformvorgang durch Antrieb eines hydraulischen Kolbens möglich ist. Insbesondere ist die Werkzeugapplikation zum Setzen von Nieten oder zum Stanzen von Löchern ausgebildet.

Die Werkzeugapplikation umfasst also selbst einen Hydraulikkolben, welcher eine Zug- oder Drückvorrichtung antreibt. So kann als Werkzeugapplikation beispielsweise ein Adapter zum Verarbeiten von Blindnieten mit einer Zugvorrichtung aufgesetzt werden. Eine derartige Werkzeugapplikation zum Verarbeiten von Blindnieten umfasst Krallen, mit denen ein Nietstift gezogen wird. Die Drückvorrichtung kann beispielsweise als Nietbügel zum Verarbeiten, insbesondere von Stanznieten, oder als Stanzvorrichtung zum Stanzen von Löchern ausgebildet sein.

Gemäß der Erfindung umfasst der Druckübersetzer einen Pneumatikbereich mit zumindest zwei in Reihe angeordneten Kolben, welche mit einem Hydraulikkolben verbunden sind.

Die Erfindung sieht also nicht nur einen Kolben zum Antreiben des Hydraulikkolbens, sondern zumindest zwei Kolben vor, welche als Tandemkolben in Reihe hintereinander angeordnet und mit dem Hydraulikkolben z.B. über eine Stange verbunden sind.

So kann auf kompaktem Raum die wirksame Kolbenfläche nahezu verdoppelt werden.

Die Kolben laufen gemäß der Erfindung jeweils in einem mit Druckluft beaufschlagbaren Arbeitsraum, wobei die Kolben über eine einen Kanal umfassende Stange miteinander verbunden sind. Über den Kanal kann Druckluft von einem Arbeitsraum in einen anderen Arbeitsraum strömen.

Es ist insbesondere vorgesehen, dass bei einem Arbeitszyklus des Druckübersetzers Druckluft in einen hinteren Arbeitsraum zumindest eines Kolbens strömt. Vom hinteren Arbeitsraum strömt die Druckluft durch den Kanal in der Stange in einen vorderen Arbeitsraum, so dass beide Arbeitsräume mit Druckluft beaufschlagt sind und die Kolben vorschieben.

Der vordere Kolben ist dabei seinerseits mit dem Hydraulikkolben verbunden, so dass der Hydraulikkolben und die beiden Kolben des Pneumatikbereichs starr verbunden in einer Reihe hintereinander angeordnet sind.

Es lässt sich durch die Erfindung insbesondere ein Druckerzeuger mit einem Druckübersetzer bereitstellen, welcher ein Übersetzungsverhältnis von mehr von 1:50, vorzugsweise von mehr als 1:100 hat.

Der Hub der Kolben des Pneumatikbereichs beträgt vorzugsweise zwischen 0,5 und 5 cm, besonders bevorzugt zwischen 1,5 und 3 cm.

Bei einer Weiterbildung der Erfindung ist der Hydraulikbereich mit Pneumatikdruck beaufschlagbar, indem Druckluft eine Membran zusammendrückt oder einen Kolben verschiebt.

Es ist insbesondere ein Ventil vorgesehen, über das in einer ersten Betätigungsstufe des Druckerzeugers der Hydraulikbereich lediglich mit Pneumatikdruck beaufschlagt wird, ohne dass Druckluft in die Arbeitsräume der Kolben eingeleitet wird.

An der selbstschließenden Hydraulikkupplung liegt sodann Hydraulikfluid mit einem Druck an, der lediglich in etwa dem Druck der Druckluft entspricht.

So kann auf einfache Weise ein Schnellvorschub bereitgestellt werden, bei welchem die Zug- oder Drückvorrichtung einer angekoppelten Werkzeugapplikation mit derart geringer Kraft bewegt wird, dass diese zum Stehen kommt, sobald das bewegliche Teil der Werkzeugapplikation auf Widerstand stößt, insbesondere, wenn der bewegliche Teil des Werkzeugs bzw. ein damit verbundener Niet mit dem Blech in Kontakt kommt.

Dies hat bei Drückvorrichtungen den Vorteil, dass insbesondere bei einer bügelförmigen Werkzeugapplikation der bewegliche Teil der Werkzeugapplikation zunächst dicht ans Blech herangefahren werden kann und sodann der Benutzer die Position nochmals korrigieren kann.

Bei Zugvorrichtungen, insbesondere bei Werkzeugapplikationen mit einer Zugvorrichtung für ein Blindniet, hat der Schnellvorschub den Vorteil, dass das zu verarbeitende Bauteil, insbesondere der Niet, über den Schnellvorschub festgehalten werden kann und nicht die Gefahr des Herausfallens besteht.

Gleichzeitig muss aufgrund des Schnellvorschubs der Druckübersetzer nur für den eigentlichen Verformungsvorgang in Gang gesetzt werden, nicht aber lediglich zum Vorschieben, bis Blechkontakt besteht. Hierdurch kann der Verschleiß, insbesondere der Verschleiß von Dichtungen des Hydraulikbereichs, in dem ein sehr hoher Druck herrscht, reduziert werden.

Durch den erfindungsgemäßen Druckübersetzer lassen sich insbesondere Drücke von über 500 Bar, vorzugsweise von über 700 Bar, erzeugen.

Bei einer bevorzugten Ausführungsform der Erfindung umfasst der Druckerzeuger ein Bypass-Ventil, über welches Hydraulikfluid zurück zu einem Arbeitsraum einer Membran oder eines Kolbens strömen kann.

Das Bypass-Ventil ist insbesondere derart ausgebildet, dass sich dieses beim Loslassen einer Betätigungsvorrichtung automatisch öffnet. Hierdurch kann das Öl in den Druckerzeuger zurückströmen, wobei eine Membran oder ein Kolben in einem Arbeitsvolumen das hierfür nötige Puffervolumen bereitstellt.

Der Hydraulikkolben der Werkzeugapplikation wird so beim Loslassen eines Betätigungsorgans automatisch zurückgesetzt, was die Sicherheit des Werkzeugs verbessert.

Bei einer Weiterbildung der Erfindung umfasst der Druckübersetzer eine Kolbensteuerung mit einem Ventil zum Einströmen von Druckluft in die Arbeitsräume, welches in einer Nullstellung durch einen der Kolben betätigt wird, so dass Druckluft in die Arbeitsräume strömt und nach Überschreiten einer Steuerbohrung die Druckluft aus den Arbeitsräumen ausströmen lässt.

Dieses Ventil ist insbesondere im Arbeitsraum eines ersten Kolbens angeordnet und wird dadurch betätigt, dass der Kolben auf dem Ventil aufsetzt.

Durch die sodann einströmende Druckluft werden die beiden Kolben in einem Arbeitstakt nach vorne bewegt. In einer Entstellung überfährt einer der Kolben, insbesondere der bezogen auf die einströmende Druckluft erste Kolben, eine Steuerbohrung, über die aus dem Arbeitsraum Druckluft durch einen Kanal zum Ventil strömt und das Ventil geöffnet wird, so dass die Druckluft aus den Arbeitsräumen ausströmt und die Kolben zurücksetzen, indem diese beispielsweise durch eine Feder, zurück in die Nullstellung bewegt werden und der nächste Arbeitstakt beginnt.

Über eine derartige Kolbensteuerung lassen sich hohe Leistungswerte erzielen. Insbesondere wird die Druckluftzufuhr in den Arbeitsraum beim Rücksetzen der Kolben verschlossen. Dies erhöht die Leistung und verringert gleichzeitig den Druckluftverbrauch.

Gemäß einer Ausführungsform der Erfindung umfasst der Druckerzeuger einen Kanal, über den Druckluft, die den Arbeitsraum eines Pneumatikkolbens verlässt, in eine rückseitige Kammer des Kolbens strömt.

Die bei jedem Arbeitstakt ausströmende Druckluft, welche insbesondere nach Überschreiten einer Steuerbohrung wieder aus dem bzw. den Arbeitsräumen strömt, wird also nicht direkt ausgeleitet, sondern wird in eine Kammer geleitet, welche dem Arbeitsraum des Kolbens gegenüberliegt.

Es entsteht so rückseitig des Kolbens Druck, der das Rücksetzen des oder der Kolben zumindest unterstützt.

Weiter kann die Druckluft in der Kammer expandieren, bevor diese beispielsweise über einen Schalldämpfer ausgeleitet wird.

Hierdurch kann auf einfache Weise gleichzeitig die Geräuschemission des erfindungsgemäßen Druckerzeugers deutlich reduziert werden.

Insbesondere ist vorgesehen, dass sich der Druckluftanschluss in einem hinteren Bereich des Druckerzeugers befindet, wobei die Druckluft vom Arbeitsraum des Kolbens über zumindest einen, vorzugsweise über zwei, neben dem Arbeitsraum laufende Kanäle in die rückseitige Kammer des Kolbens geführt wird.

Durch die seitlichen Kanäle, welche im Gehäuse parallel zu dem Arbeitsraum bzw. den Arbeitsräumen verlaufen, vergrößern sich die Abmessungen des Druckerzeugers kaum.

Bereits diese Kanäle tragen zur Schalldämpfung bei.

Die Erfindung betrifft des Weiteren ein Niet-, Stanz-, Press- oder Ziehwerkzeug, welches einen vorstehend beschriebenen Druckerzeuger umfasst, wobei an der selbstschließenden Hydraulikkupplung eine Werkzeugapplikation angeschlossen ist, die ihrerseits einen Hydraulikkolben zum Antrieb einer Drück- oder Zugvorrichtung aufweist.

### Kurzbeschreibung der Zeichnungen

Der Gegenstand der Erfindung soll im Folgenden bezugnehmend auf ein Ausführungsbeispiel näher erläutert werden.
Fig. 1 ist eine perspektivische Ansicht eines Ausführungsbeispiels eines erfindungsgemäßen Druckerzeugers.
Fig. 2 ist eine Schnittansicht des in Fig. 1 dargestellten Druckerzeugers.
Fig. 3 ist eine perspektivische, teils aufgeschnittene Ansicht des in Fig. 1 und Fig. 2 dargestellten Druckerzeugers.
Fig. 4 und Fig. 5 zeigen beispielhafte Werkzeugapplikationen für den in den Zeichnungen Fig. 1 bis Fig. 3 dargestellten Druckerzeuger.

### Detaillierte Beschreibung der Zeichnungen

Fig. 1 ist eine perspektivische Ansicht eines Ausführungsbeispiels eines erfindungsgemäßen Druckerzeugers 1.

Der Druckerzeuger 1 ist als Handgerät ausgebildet und umfasst ein Gehäuse 2 mit einem rückseitigen Druckluftanschluss 9.

Auf der gegenüberliegenden Seite des Druckluftanschlusses 9 befindet sich eine Schnellkupplung 5 mit einem selbstschließenden Hydraulikventil 4.

Der Druckerzeuger 1 umfasst einen Griff 3 mit einem Betätigungsorgan 6 in Form eines Schalters.

Je nachdem, wie tief das Betätigungsorgan 6 gedrückt ist, lässt sich der Druckerzeuger 1 in eine erste und eine zweite Stufe schalten.

In einer ersten Stufe wird über die Schnellkupplung 5 mit dem selbstschließenden Hydraulikventil 4 Hydraulikfluid in eine mit dem Druckerzeuger 1 verbundene Werkzeugapplikation (vgl. Fig. 5 und Fig. 5) befördert.

Hierdurch wird in einer ersten Stufe der Hydraulikkolben 39, 49 der Werkzeugapplikation bewegt, bis dieser auf einen Widerstand stößt.

Der Benutzer kann das Betätigungsorgan 6 durch tieferes Drücken in eine zweite Stufe schalten, in welcher ein wesentlich höherer Druck, insbesondere ein mindestens zehnfach höherer Druck, im Hydraulikbereich 14 erzeugt wird, so dass sodann von der angekoppelten Werkzeugapplikation ein Umformvorgang, insbesondere ein Niet- oder Stanzvorgang, durchgeführt werden kann.

Fig. 2 ist eine Schnittansicht des in Fig. 1 dargestellten Druckerzeugers 1.

Auch in dieser Ansicht ist das Betätigungsorgan 6 am Griff 3 des Druckerzeugers 1 zu erkennen.

Das Betätigungsorgan 6 ist über einen Sicherheitsschalter 7 gesperrt, welcher simultan betätigt werden muss, um das Betätigungsorgan 6 herabzudrücken.

Zu erkennen ist das an der Schnellkupplung 5 angeordnete Hydraulikventil 4. Dieses ist selbstschließend ausgebildet und stellt eine hydraulische Verbindung zu einer angeschlossenen Werkzeugapplikation her.

Der Druckerzeuger 1 umfasst einen Druckluftanschluss 9.

In diesem Ausführungsbeispiel führt der Druckluftanschluss 9 zu einem Druckregelventil 10, welches insbesondere als Upstream-Druckbegrenzer ausgebildet ist.

Das Betätigungsorgan 6 wirkt auf ein Ventil 11, welches in diesem Ausführungsbeispiel als 5/2-Wegeventil ausgebildet ist.

In einer ersten Stufe wird beim Betätigen des Betätigungsorgans 6 das Ventil 11 in einen Schaltzustand bewegt, so dass über einen Kanal 15 Druckluft in eine Kammer strömen kann, in welcher sich eine Membran 16, die in diesem Ausführungsbeispiel als zylinderförmiger Beutel ausgebildet ist, strömen kann. Alternativ könnte statt einer Membran ein Kolben verwendet werden (nicht dargestellt).

Die Kammer, innerhalb der die Membran 16 angeordnet ist, ist Teil des Gehäuses 2 des Druckübersetzers 1.

Über den Kanal 17 kann sodann Hydraulikfluid in Richtung des Hydraulikbereichs strömen. Das Hydraulikfluid strömt zunächst in den Ringkanal 40.

Das Hydraulikfluid strömt über das Saugventil 33 zum Hydraulikventil 4.

Die Membran 16 legt sich in ihrem Arbeitsraum so lange zusammen, bis der Hydraulikkolben einer angeschlossenen Werkzeugapplikation zur Anlage kommt.

In dem Hydraulikbereich 14, dessen Ausdehnung in etwa mit der gestrichelten Linie gekennzeichnet ist, herrscht in diesem Betriebszustand ein Druck, der in etwa, also bis auf etwaige Druckverluste z.B. durch eine Gegenspannung des Material der Membran 16, dem angelegten Pneumatikdruck entspricht.

Hierdurch wird von der Zug- oder Druckvorrichtung der angeschlossenen Werkzeugapplikation eine geringe Kraft erzeugt, die noch nicht ausreichend ist, um einen Umformvorgang zu starten.

Da der im Folgenden im Detail beschriebene Druckübersetzer für den in der ersten Stufe ausgeführten Schnellvorschub nicht arbeitet, ist der Verschleiß, insbesondere einer Dichtung 35, die den Hydraulikbereich 14 gegenüber dem Pneumatikbereich abdichtet, reduziert.

Die Werkzeugapplikation kann an der Schnellkupplung 5 angeschlossen werden, indem diese über den Hebel 34 entriegelt wird, die Werkzeugapplikation aufgesetzt wird und sodann wieder über den Hebel 34 verriegelt wird.

Die Schnellkupplung 5 ist in diesem Ausführungsbeispiel als drehbare Kupplung mit einer Kugelkulisse ausgebildet.

Über ein tieferes Drücken des Betätigungsorgans 6 wird auch das Ventil 11 weiter herabgedrückt, so dass es nunmehr ein vorzugsweise als Kippventil ausgebildetes Ventil 20 betätigt.

Das Ventil 20 ist strömungsseitig hinter einem Druckregler 12 angeordnet, über den der an dem Druckübersetzer anliegende Druck über das Druckregelventil 10 regelbar ist. Der hinter dem Druckregelventil 10 anliegende Druck, der den Druckübersetzer antreibt, ist an dem Manometer 43 ablesbar.

Der gesamte Pneumatikbereich 13 ist ebenfalls mit einer gestrichelten Linie umrissen.

Der Druckerzeuger 1 umfasst einen Druckübersetzer, welcher in diesem Ausführungsbeispiel einen Tandemkolben, bestehend aus den Kolben 24 und 25, sowie einen damit verbundenen Hydraulikkolben 32 umfasst.

In der zweiten Stufe wird über das Ventil 20 Druckluft mit dem über den Druckregler 12 voreingestellten Druck in den Kanal 21 geleitet, über den die Druckluft in den Arbeitsraum 22 des Kolbens 24 strömt.

Der Kolben 24 ist über eine Stange 41 mit einem Kanal 26 mit einem zweiten Kolben 25 verbunden, in dessen Arbeitsraum 23 ebenfalls Druckluft strömt.

Die Kolben 24, 25, die einen Tandemkolben bilden, sind mit dem Hydraulikkolben 32 verbunden, welcher über das Saugventil 33 Hydraulikfluid ansaugt und über das Druckventil 42, welche das Hydraulikfluid nur in eine Richtung durchlässt, mit hohem Druck in Richtung des Hydraulikventils 4 fördert.

Die Kolben 24 und 25 werden bei einem Arbeitstakt also zunächst durch die in die Arbeitsräume 22 und 23 strömende Druckluft nach vorne geschoben, wobei durch die beiden Kolben 24, 25 die effektive Kolbenfläche nahezu verdoppelt wird.

Hierdurch lässt sich ein Übersetzungsverhältnis von über 1:80, vorzugsweise von über 1:100, bei gleichzeitig kompakten Abmaßen bereitstellen. Gleichzeitig lässt sich eine hohe Förderleistung erreichen. Diese kann bei gleichem Übersetzungsverhältnis doppelt so hoch oder sogar höher sein.

Am Ende eines Arbeitstaktes überfährt der Kolben 24 eine Steuerbohrung 27.

Über die in den Kanal 28 strömende Druckluft wird nunmehr ein Steuerventil 29, welches als Pilotsteuerkolben ausgebildet ist, geöffnet, welches zum einen die Druckluftzufuhr in die Arbeitsräume 22 und 23 unterbricht und zum anderen und die Druckluft aus den Druckluft aus den Arbeitsräumen 23, 24 herausströmen lässt.

Im Unterschied zu vielen aus der Praxis bekannten Druckübersetzern wird also beim Rücksetzen der Kolben 24, 25 die Druckluftzufuhr in die Arbeitsräume 22, 23 vollständig unterbrochen. Dies steigert die Leistung des Werkzeugs und verringert den Druckluftverbrauch.

Über eine Rückstellfeder werden nunmehr die Kolben 24, 25 zurück in eine Ausgangsposition bewegt. Die hier nicht dargestellte Rückstellfeder sitzt in der rückseitigen Kammer 31.

Die in den Arbeitsräumen 22, 23 vorhandene Druckluft strömt nunmehr durch zumindest einen Kanal 30 (hier nicht zu sehen) zumindest in eine rückseitige Kammer 31 des Kolbens 25, und vorzugsweise über einen Kanal auch in eine rückseitige Kammer des Kolbens 24.

Hierdurch wird zum einen das Rücksetzen der Kolben 24, 25 unterstützt.

Zum anderen kann sich die Druckluft zunächst in der Kammer 31 entspannen, bevor diese abgelassen wird, was die Geräuschdämpfung des Druckerzeugers 1 nach dem Expansionsschalldämpferprinzip erheblich verbessert.

Ist der Kolben 24 vollständig zurückgesetzt, so setzt dieser auf dem Steuerventil 29 auf, das Steuerventil 29 schließt sich wieder und es beginnt ein neuer Arbeitstakt, bei welchem wieder Druckluft in die Arbeitsräume 22, 23 strömt.

So arbeitet der durch die Kolben 24, 25 und den Hydraulikkolben 32 nebst Steuerung gebildete Druckübersetzer als oszillierende Pumpe und pumpt über das Saug- 33 und Druckventil 42 Hydraulikfluid mit hohem Druck nach.

Am Ende eines Umformvorgangs stoppt der Druckübersetzer 1, beispielsweise dadurch, dass der Hydraulikkolben einer Werkzeugapplikation nicht weiterbewegt werden kann.

Lässt nunmehr der Benutzer das Betätigungsorgan 6 los, so wird über das Ventil 11 über einen Kanal (nicht zu sehen) Druckluft in den Arbeitsraum des Bypass-Ventils 19 geleitet.

Das Bypass-Ventil 19 öffnet sich und über den Kanal 18 kann das Hydraulikfluid in den Hydraulikbereich 14 des Druckerzeugers 1 zurückfließen, so dass der Kolben der Werkzeugapplikation sich zurücksetzt.

Für einen Druckluftausfall ist das Bypass-Ventil 19 auch manuell über einen Entlastungshebel 8 betätigbar, so dass der Benutzer auch ohne anliegende Druckluft das Werkzeug zurücksetzen kann.

Fig. 3 ist eine perspektivische Ansicht des Druckerzeugers 1, wobei ein vorderes Gehäuseteil ausgeblendet ist.

Zu erkennen ist in dieser Ansicht insbesondere, dass die aus den Arbeitsräumen 22 und 23 strömende Luft zunächst über zumindest einen Kanal 30, vorzugsweise über mehrere Kanäle 30, nach vorne, also in Richtung der Schnellkupplung 5, geführt wird und sodann erst über einen vorzugsweise mit einem Schalldämpfer versehenen Auslass 37 ins Freie tritt.

Über die seitlichen Kanäle 30 strömt die Druckluft in die hintere Kammer 31 des Kolbens 25, wo sie expandieren kann. Sodann strömt die Druckluft aus der Kammer 31 über zumindest einen Kanal 44, vorzugsweise über zwei Kanäle 44, zum Auslass 37, vorzugsweise zu zwei Auslässen 37. Der in dieser Ansicht zu sehende Kanal 30 ist durch das in dieser Ansicht ausgeblendete Gehäuseteil verschlossen. Vorzugsweise hat der Kanal 30 einen Abzweig, über welchen beim Rücksetzen der Kolben 24, 25 auch Druckluft in eine hintere Kammer des Kolbens 24 strömt.

Fig. 4 zeigt eine Werkzeugapplikation in Form eines aufsetzbaren Adapters zum Verarbeiten von Blindnieten, also eine Blindnietapplikation 36.

Die Blindnietapplikation 36 umfasst eine Zugvorrichtung mit den Klauen 45, mit der das Werkzeug an dem Stift eines Blindniets zieht, bis dieser sich umformt. Am Ende des Nietvorgangs reißt der Stift ab.

Die Blindnietapplikation 36 wird mittels der selbstschließenden Hydraulikkupplung 38 an der Schnellkupplung 5 des Druckerzeugers 1 angeschlossen und umfasst einen Hydraulikkolben 39, welcher in dem Arbeitsraum 51 nach hinten bewegt wird und dabei die Klauen 45 der Zugvorrichtung betätigt.

Nach Loslassen des Betätigungsorgans 6 des Druckerzeugers 1 wird der Hydraulikkolben 39 durch die Feder 46 zurückgesetzt und das Volumen an Hydraulikfluid, welches in den Arbeitsraum 51 geflossen ist, läuft über die Hydraulikkupplung 38 zurück in den Druckerzeuger 1. Dabei dient die Membran 16 als Puffervolumen.

Besonders von Vorteil bei der Verwendung einer derartigen Blindnietapplikation 36 ist, dass mittels Betätigung der ersten Stufe die Zugvorrichtung den Stift des Blindniets bereits fasst und festhält, so dass nicht das Risiko besteht, dass dieser unbeabsichtigt herausfällt.

Fig. 5 zeigt eine Nietapplikation 47 z.B. zum Verarbeiten von zweiteiligen Nieten, welche als Drückvorrichtung ausgebildet ist.

Diese umfasst ein Kopfstück 48 zum Einsetzen eines Niets. Über den über die Feder 50 rücksetzbaren Hydraulikkolben 49 kann das Kopfstück zum Verarbeiten eines Niets z.B. gegen einen an der Nietapplikation 47 angebrachten Nietbügel (nicht dargestellt) gedrückt werden, der z.B. das Gegenstück eines zweiteiligen Niets trägt.

Stanzwerkzeuge sind ebenfalls zumeist bügelförmig ausgebildet und umfassen eine ähnlich ausgestaltete Drückvorrichtung.

Besonders von Vorteil ist, dass durch die Verwendung des erfindungsgemäßen Druckerzeugers 1 der mit einem Hydraulikkolben der Werkzeugapplikation verbundene bewegliche Teil der Werkzeugapplikation, also z.B. das Kopfstück 48, beliebig vor- und zurückgesetzt und dabei ausgerichtet werden kann, ohne dass bereits ein Umformvorgang gestartet wird.

Die Handhabung eines erfindungsgemäßen Niet-, Stanz-, Press- oder Ziehwerkzeugs konnte so erheblich verbessert werden. Gleichzeitig konnte der Verschleiß, insbesondere der Verschleiß der Dichtungen im Hydraulikbereich wesentlich verringert werden.

### Bezugszeichenliste

- 1: Druckerzeuger
- 2: Gehäuse
- 3: Griff
- 4: Hydraulikventil
- 5: Schnellkupplung
- 6: Betätigungsorgan
- 7: Sicherheitsschalter
- 8: Entlastungshebel
- 9: Druckluftanschluss
- 10: Druckregelventil
- 11: Ventil
- 12: Druckregler
- 13: Pneumatikbereich
- 14: Hydraulikbereich
- 15: Kanal
- 16: Membran
- 17: Kanal
- 18: Kanal
- 19: Bypass-Ventil
- 20: Ventil
- 21: Kanal
- 22: Arbeitsraum
- 23: Arbeitsraum
- 24: Kolben
- 25: Kolben
- 26: Kanal
- 27: Steuerbohrung
- 28: Kanal
- 29: Steuerventil
- 30: Kanal
- 31: Kammer
- 32: Hydraulikkolben
- 33: Saugventil
- 34: Hebel
- 35: Dichtung
- 36: Blindnietapplikation
- 37: Auslass
- 38: Hydraulikanschluss
- 39: Hydraulikkolben
- 40: Ringkanal
- 41: Stange
- 42: Druckventil
- 43: Manometer
- 44: Arbeitsraum
- 45: Klauen
- 46: Feder
- 47: Nietapplikation
- 48: Kopfstück
- 49: Kolben
- 50: Feder
- 51: Arbeitsraum
- 30: Kanal
- 31: Kammer
- 32: Hydraulikkolben
- 33: Saugventil
- 34: Hebel
- 35: Dichtung
- 36: Blindnietapplikation
- 37: Auslass
- 38: Hydraulikanschluss
- 39: Hydraulikkolben
- 40: Ringkanal
- 41: Stange
- 42: Druckventil
- 43: Manometer
- 44: Arbeitsraum
- 45: Klauen
- 46: Feder
- 47: Nietapplikation
- 48: Kopfstück
- 49: Kolben
- 50: Feder
- 51: Arbeitsraum

## Patentansprüche

1. Druckerzeuger (1), umfassend einen Druckluftanschluss (9), einen als pneumatisch-hydraulische Pumpe arbeitenden Druckübersetzer mit einem Pneumatikbereich (13) und einem Hydraulikbereich (14), wobei der Druckerzeuger (1) als Handgerät ausgebildet ist und eine selbstschließende Hydraulikkupplung (5) zum Anschluss einer hydraulisch betriebenen Werkzeugapplikation (36, 47) aufweist,
**dadurch gekennzeichnet, dass** der Druckübersetzer einen Pneumatikbereich (13) mit zwei in Reihe angeordneten Kolben (24, 25) aufweist, welche mit einem Hydraulikkolben (32) verbunden sind, wobei die Kolben in jeweils einem mit Druckluft beaufschlagbaren Arbeitsraum laufen und wobei die Kolben (24, 25) über eine einen Kanal (15) umfassende Stange (41) miteinander verbunden sind, über welchen Druckluft von einem Arbeitsraum (22) in den anderen Arbeitsraum (23) strömen kann.

2. Druckerzeuger (1) nach einem der vorstehenden Ansprüche, **dadurch gekennzeichnet, dass** der Druckübersetzer ein Übersetzungsverhältnis von mehr als 1:50 aufweist.

3. Druckübersetzer nach einem der vorstehenden Ansprüche, **dadurch gekennzeichnet, dass** der Hub der Kolben (24, 25) zwischen 0,5 und 5 cm.

4. Druckerzeuger (1) nach einem der vorstehenden Ansprüche, **dadurch gekennzeichnet, dass** der Hydraulikbereich (14) mit Pneumatikdruck beaufschlagbar ist, indem Druckluft eine Membran (16) zusammendrückt oder einen Kolben verschiebt.

5. Druckerzeuger (1) nach Anspruch 4, **dadurch gekennzeichnet, dass** der Druckerzeuger ein Bypassventil (19) aufweist, über welches Hydraulikfluid zurück zu einem Arbeitsraum einer Membran (16) oder des Kolbens strömen kann.

6. Druckerzeuger (1) nach einem der vorstehenden Ansprüche, **dadurch gekennzeichnet, dass** der Druckübersetzer eine Kolbensteuerung mit einem Ventil (29) aufweist, welches vorzugsweise als Pilotsteuerkolben ausgebildet ist, welches nach Überschreiten einer Steuerbohrung (27) geöffnet wird und die Druckluft aus den Arbeitsräumen (22, 23) strömen lässt, wobei das Ventil (29) die Druckluftzufuhr in die Arbeitsräume (22, 23) beim Rücksetzen der Kolben (24, 25) verschließt.

7. Druckerzeuger (1) nach einem der vorstehenden Ansprüche, **dadurch gekennzeichnet, dass** die selbstschließende Hydraulikkupplung Teil einer Schnellkupplung (5), über die eine Werkzeugkupplung fest mit dem Druckerzeuger (1) verbindbar ist.

8. Niet-, Stanz-, Press- oder Ziehwerkzeug, umfassend einen Druckerzeuger (1) nach einem der vorstehenden Ansprüche sowie eine an der selbstschließenden Hydraulikkupplung angeschlossene Werkzeugapplikation, die ihrerseits einen Hydraulikkolben (39, 49) zum Antrieb einer Drück- oder Zugvorrichtung aufweist.

## Claims

1. A pressure generator (1), comprising a compressed air connection (9), a pressure intensifier which operates as pneumatic-hydraulic pump comprising a pneumatic region (13) and a hydraulic region (14), wherein the pressure generator (1) is formed as hand-held unit and has an automatically closing hydraulic coupling (5) for connecting a hydraulically operated tool application (36, 47),
**characterized in that** the pressure intensifier has a pneumatic region (13) comprising two pistons (24, 25), which are arranged in series and which are connected to a hydraulic piston (32), wherein the pistons in each case run in a working space, to which compressed air can be applied, and wherein the pistons (24, 25) are connected to one another via a rod (41) comprising a duct (15), via which compressed air can flow from one working space (22) into the other working space (23).

2. The pressure generator (1) according to any one of the preceding claims, **characterized in that** the pressure intensifier has an intensification ratio of greater than 1:50.

3. The pressure generator according to any one of the preceding claims, **characterized in that** the stroke of the piston (24, 25) is between 0.5 and 5 cm.

4. The pressure generator (1) according to any one of the preceding claims, **characterized in that** pneumatic pressure can be applied to the hydraulic region (14) **in that** compressed air compresses a membrane (16) or displaces a piston.

5. The pressure generator (1) according to claim 4, **characterized in that** the pressure generator has a bypass valve (19), via which hydraulic fluid can flow back to a working space of a membrane (16) or of the piston.

6. The pressure generator (1) according to any one of the preceding claims, **characterized in that** the pressure intensifier has a piston controller comprising a valve (29), which is preferably formed as pilot control piston and which is opened after traversing a control hole (27) and which allows the compressed air to flow out of the working spaces (22, 23), wherein the valve (29) closes the compressed air supply into the working spaces (22, 23) when resetting the pistons (24, 25).

7. The pressure generator (1) according to any one of the preceding claims, **characterized in that** the automatically closing hydraulic coupling (5) is part of a quick coupling, via which a tool coupling can be tightly connected to the pressure generator (1) .

8. A riveting, punching, pressing, or drawing tool, comprising a pressure generator (1) according to any one of the preceding claims, as well as a tool application, which is connected to the automatically closing hydraulic coupling and which, in turn, has a hydraulic piston (39, 49) for driving a pressing or pulling device.

## Revendications

1. Générateur de pression (1) comprenant une arrivée d'air comprimé (9), un multiplicateur de pression avec une section pneumatique (13) et une section hydraulique (14), fonctionnant comme pompe pneumatique-hydraulique, le générateur de pression (1) étant conçu comme appareil portatif et présentant un raccord hydraulique à fermeture automatique (5) pour la connexion d'une application d'outil (36, 47) à actionnement hydraulique, **caractérisé en ce que** le multiplicateur de pression présente une section pneumatique (13) avec deux pistons (24, 25) disposés en série, lesquels sont reliés à un piston hydraulique (32), les pistons fonctionnant respectivement dans une zone de travail pouvant être alimentée en air comprimé, et les pistons (24, 25) étant reliés entre eux par une barre (41) comprenant un conduit (15), par lequel l'air comprimé peut circuler d'une zone de travail (22) dans l'autre zone de travail (23).

2. Générateur de pression (1) conformément à l'une des revendications précédentes, **caractérisé en ce que** le multiplicateur de pression présente un rapport de transmission supérieur à 1:50.

3. Multiplicateur de pression conformément à l'une des revendications précédentes, **caractérisé en ce que** la course des pistons (24, 25) est comprise entre 0,5 et 5 cm.

4. Générateur de pression (1) conformément à l'une des revendications précédentes, **caractérisé en ce que** la section hydraulique (14) est alimentée en pression pneumatique par la compression d'une membrane (16) par l'air comprimé ou par le déplacement d'un piston.

5. Générateur de pression (1) conformément à la revendication 4, **caractérisé en ce que** le générateur de pression présente un clapet de dérivation (19) par lequel le fluide hydraulique peut recirculer vers une zone de travail d'une membrane (16) ou du piston.

6. Générateur de pression (1) conformément à l'une des revendications précédentes, **caractérisé en ce que** le multiplicateur de pression présente une commande de piston avec une vanne (29) qui est constituée de préférence comme piston de commande pilote, lequel s'ouvre en cas de dépassement d'un alésage de commande (27) et permet la circulation de l'air comprimé des zones de travail (22, 23), la vanne (29) obturant l'arrivée d'air comprimé dans les zones de travail (22, 23) lors de la réinitialisation des pistons (24, 25).

7. Générateur de pression (1) conformément à l'une des revendications précédentes, **caractérisé en ce que** le raccord hydraulique à fermeture automatique fait partie d'un raccord rapide (5) par lequel un accouplement d'outil peut être solidarisé avec le générateur de pression (1).

8. Outil de rivetage, de poinçonnage, de pressage ou d'emboutissage, comprenant un générateur de pression (1) conformément à l'une des revendications précédentes, ainsi qu'une application d'outil connectée au raccord hydraulique à fermeture automatique, laquelle présente de son côté un piston hydraulique (39, 49) pour l'entraînement d'un dispositif de pression ou de traction.
